# EUROPÄISCHE PATENTSCHRIFT

(11) **EP 0 598 364 B1**
(45) Veröffentlichungstag und Bekanntmachung des Hinweises auf die Patenterteilung: **17.01.1996**
(21) Anmeldenummer: 93118399.0
(22) Anmeldetag: 12.11.1993
(51) Int. Cl.: E05D 7/00, E05D 7/10, E05D 5/04

(54) **Band für Türen, Fenster und dergleichen**
Hinge for doors, windows or the like
Charnière pour portes, fenêtres ou similaire

(30) Priorität: 16.11.1992 DE 9215565 U
(43) Veröffentlichungstag der Anmeldung: 25.05.1994
(73) Patentinhaber: Dr. Hahn GmbH & Co. KG, D-41189 Mönchengladbach (DE)
(72) Erfinder: Kleinschumacher, Rainer, D-41748 Viersen (DE); Sinsteden, Claudia, D-41065 Mönchengladbach (DE)
(74) Vertreter: Palgen, Peter, Dr. Dipl.-Phys.

(56) Entgegenhaltungen:
- EP-A- 0 460 620
- DE-A- 3 705 131
- FR-A- 2 669 073
- US-A- 1 878 363

## Beschreibung

Die Erfindung bezieht sich auf ein Band der der dem Oberbegriff des Anspruchs 1 entsprechenden Art.

Ein solches Band ist aus der EP-A-0 460 620 bekannt. Das weitere Zapfenlager besitzt hierbei einen Anschlußteil, der sich in entsprechende Ausnehmungen des Befestigungsteils einschachtelt und beim Anziehen der Befestigungsschrauben des Befestigungsteils mitbefestigt wird. Die Anbringung einer eigenen Befestigungsschraube für das weitere Zapfenlager ist hierbei nicht möglich, weil eine solche Befestigungsschraube das Zapfenlager von vorn durchgreifen müßte oder aber besondere Gestaltungen desselben erforderlich machte, bei denen die Befestigungsschraube von vorn sichtbar oder sogar zugänglich wäre, was nicht erwünscht ist. Die durch die Einschachtelung bedingte komplizierte Formgebung reduziert die in Betracht kommenden Herstellungsverfahren der Bandteile auf das Druckgußverfahren. Obwohl das bekannte Band den Vorteil aufweist, daß der untere Teil des Rahmenbandes mit dem Befestigungsteil und dem unteren Zapfenlager außer bei einem Scharnierband auch als Rahmenbandteil eines sogenannten zweiteiligen Bandes verwendet werden kann, muß bei der Verwendung als Scharnierband das Rahmenbandteil sogleich als Ganzes, d.h. mit unterem und oberem Zapfenlager, montiert werden, was das Einhängen des Flügels erschwert, weil dieser ja mit seinem erheblichen Gewicht mit dem Scharnierteil des Flügelbandteils genau zwischen die Zapfenlager praktiziert werden muß, um den Bandzapfen durchstecken zu können.

Der Erfindung liegt die Aufgabe zugrunde, ein gattungsgemäßes Band unter Beibehaltung seiner doppelten Verwendbarkeit stabiler und einfacher handhabbar zu machen.

Diese Aufgabe wird durch die in Anspruch 1 wiedergegebene Erfindung gelöst.

Das Befestigungsteil ist also mit dem weiteren Zapfenlager nicht mehr verschachtelt, sondern es ist ein zusätzliches Halteteil vorgesehen, welches unabhängig von dem Befestigungsteil am Rahmen anbringbar ist und mindestens eine eigene Befestigungsschraube aufweist. Es ist in der Horizontalebene an dem Befestigungsteil fixiert, damit die spätere Fluchtung der Bohrungen der beiden Zapfenlager gewährleistet ist. Wichtig ist für die praktische Handhabung, daß das weitere, d.h. das obere Zapfenlager, erst nach dem Einhängen des Flügels anbringbar ist, wodurch der Flügel wie bei einem zweiteiligen Band von oben eingehängt werden kann, was viel einfacher ist als ein Einführen des Führungsbandes zwischen die Zapfenlager eines Scharnierbandes, weil sich frühzeitig eine führende Wirkung des Bandzapfens beim Absenken auf das Zapfenlager ergibt.

Das Unterteil des Rahmenbandteils mit dem Befestigungsteil und dem unteren Scharnierlager kann für ein zweiteiliges Band für sich allein verwendet werden. Wenn es aber ein Scharnierband sein soll, geht das Einhängen so einfach vonstatten wie bei einem zweiteiligen Band und kann das obere Zapfenlager später hinzugefügt werden, wobei es mindestens eine eigene Befestigungsschraube und eine entsprechend stabile Festlegung erfährt.

Die nachträglich herstellbare Verbindung des oberen Zapfenlagers mit dem Halteteil erfolgt zweckmäßig über eine Schwalbenschwanzverbindung nach Anspruch 2.

Von einem Befestigungsteil getrennte und damit über einen Schwalbenschwanz verbindbare Zapfenlager eines Rahmenbandteils gehen für sich genommen aus der DE-OS 37 05 131 hervor. Hierbei ist aber kein separates Halteteil vorgesehen, geht der Schwalbenschwanz über die ganze Höhe des Rahmenbandteils durch und spielt der Gedanke der wahlweisen Verwendung ein und desselben Bandteils für zweiteilige Bänder und Scharnierbänder keine Rolle.

Um einen glatten Außenumriß des Bandes zu erzielen, empfiehlt es sich gemäß Anspruch 3, dem Halteteil und dem weiteren Zapfenlager gleiche Höhe zu geben.

Um das weitere Zapfenlager an dem Halteteil zu sichern, empfiehlt sich ein Arretierglied gemäß Anspruch 4, welches insbesondere als Arretierstift, glatt oder mit Gewinde, ausgebildet sein kann (Ansprüche 5, 6 und 7).

Es kann das Arretierglied aber auch als Rastkugel oder Indexstift (Ansprüche 8 und 9) verwirklicht sein.

Der die Bandzapfenausnehmung nach oben verschließende Abdeckstopfen kann in der in Anspruch 10 wiedergegebenen Weise mit der oberen Bandzapfenbüchse einstückig sein.

Die Ausbildung von Halteteil und Befestigungsteil auf den einander zugewandten Flächen und die Fixierung der beiden Teile aneinander in der horizontalen Ebene können in der in den Ansprüchen 11 bis 14 wiedergegebenen Weise vorgenommen sein.

In der Zeichnung sind Ausführungsbeispiele der Erfindung dargestellt.
Fig. 1 zeigt das Band in der Konfiguration als Scharnierband, wobei das Rahmenbandteil vertikal senkrecht zur Montagefläche auf dem Rahmen geschnitten ist;
Fig. 2 zeigt einen Horizontalschnitt nach der Linie II-II in Fig. 1;
Fig. 3 und 4 zeigen Abwandlungen der Arretierung des weiteren Zapfenlagers am Halteteil;
Fig. 5 zeigt eine Fig. 1 entsprechende Ansicht einer abgewandelten Ausführungsform;
Fig. 6 zeigt eine Teilansicht nach der Linie VI-VI in Fig. 5;
Fig. 7 zeigt einen Ausschnitt aus Fig. 5 mit einer Abwandlung.

Wenn im folgenden von "vertikal", "horizontal", "oben" oder "unten" die Rede ist,m so bezieht sich dies stets auf das Band in der Einbaulage.

Das in Fig. 1 als Ganzes mit 100 bezeichnete Band ist als Scharnierband mit einem Rahmenbandteil 10 und einem Flügelbandteil 20 ausgebildet. Das Rahmenbandteil 10 ist zur Befestigung auf einer Montagefläche 1 eines Rahmens bestimmt, die zur Rahmenebene parallel ist. Die Montagefläche 1 steht in Fig. 1 also vertikal und senkrecht zur Zeichenebene, Das Flügelbandteil 20 ist bei um 90° geöffnetem Flügel wiedergegeben. Die Flügelfläche steht gemäß Fig. 1 parallel zur Zeichenebene.

Das Rahmenbandteil 10 umfaßt ein streifenförmiges vertikales Befestigungsteil 2 von rechteckigem Querschnitt, welches mit der Rückseite 4 an der Montagefläche 1 anliegt und in dem Ausführungsbeispiel zwei übereinanderliegende Bohrungen 3 für Befestigungsschrauben 5 enthält, die in Fig. 1 nur durch ihre strichpunktierte Mittellinie angedeutet, aber ebenso ausgebildet sind wie die in Fig. 1 oben wiedergegebene Befestigungsschraube 5.

Unterhalb des eigentlichen Befestigungsbereichs 6, in welchem also die Befestigungsschrauben 5 sitzen, springt von dem Befestigungsteil 2 das untere Zapfenlager 7 von der Montagefläche 1 hinweg vor, welches mit Abstand vor der Vorderseite 8 des Befestigungsteils 2 eine Ausnehmung 9 für die Bandzapfenbüchse 11 aufweist, in deren exzentrischer Bohrung 13 der Bandzapfen 12 angeordnet ist. Der Bandzapfen 12 erstreckt sich also vertikal und parallel zu dem Befestigungsteil 2. Gegen die Bandzapfenbüchse 11 wirkt von unten ein in ein Gewinde 14 am unteren Ende der Ausnehmung 9 eingeschraubtes, in seiner untersten Stellung wiedergegebenes Gewindestück 15, mittels welchem die Bandzapfenbüchse 11 in ihrer Höhenlage justiert werden kann.

Zwischen den Bohrungen 3 für die Befestigungsschrauben 5 und im Bereich des unteren Zapfenlagers 7 sitzen in dem Befestigungsteil 2 zusätzliche Haltezapfen 16, die in entsprechende zur Montagefläche 1 senkrechte Bohrungen der Montagefläche 1 eingreifen und an der Übertragung der auf das Band 100 ausgeübten Kräfte und an seiner Positionierung mitwirken.

Das Befestigungsteil 2 endet oben in einer horizontalen ebenen Endfläche 17. Darüber ist ein das Befestigungsteil 2 fortsetzendes Halteteil 18 vorgesehen, welches eine ebene untere Endfläche 17' und im wesentlichen den gleichen Querschnitt besitzt, jedoch eine horizontal vorspringende Schwalbenschwanzgestaltung 19 aufweist, die sich mit zur Achse 21 des Bandzapfens 12 paralleler Schieberichtung über die Höhe des Halteteils 18 erstreckt. In die Schwalbenschwanzgestaltung 19 ist mit einem entsprechenden Schwalbenschwanz 22 ein oberes Zapfenlager 27 von oben einschiebbar, welches etwa die gleiche Höhe wie das Halteteil 18 und das untere Zapfenlager 7 aufweist.

Auch das obere Zapfenlager 27 enthält eine Ausnehmung 23, in der eine exzentrische Bandzapfenbüchse 24 angeordnet ist, die das obere, über das Flügelbandteil 20 nach oben vorstehende Ende des Bandzapfens 12 aufnimmt. Die Bandzapfenbüchse 24 weist am unteren Ende ebenso wie die Bandzapfenbüchse 11 am oberen Ende eine Erweiterung 25 auf, die in eine entsprechende Erweiterung 26 der Ausnehmung 23 eingreift. Die Höhe der Erweiterungen 25,26 entspricht der in Betracht kommenden Verstellhöhe, die durch Betätigen des Gewindestücks 15 erzielbar ist. Die Erweiterung 25 soll die Kraftübertragung im kritischen Bereich verbessern und optisch einen größeren Durchmesser ergeben.

Am oberen Ende ist die Ausnehmung 23 durch einen mit Gewinde versehenen Abdeckstopfen 28 verschlossen, der einen dem Verstellhub entsprechenden Abstand vom oberen Ende der Bandzapfenbüchse 24 beläßt.

Das Halteteil 18 weist in dem Ausführungsbeispiel eine einzelne eigene Befestigungsschraube 5 auf. Oberhalb und unterhalb der Befestigungsschraube 5 sind ebenso wie bei dem Befestigungsteil 2 zusätzliche Haltezapfen 16 vorgesehen.

Um das Halteteil 18 gegenüber dem Befestigungsteil 2 in der horizontalen Ebene in einer fluchtenden Lage zu halten, ist ein zum Bandzapfen 12 paralleler, in beide Teile 2,18 eingreifender Stift 29 vorgesehen.

Die Ausbildung des Flügelbandteils 20 ist nur insofern von Bedeutung, als es einen Scharnierteil 30 mit einer durchgehenden Ausnehmung 31 aufweist, in der eine Bandzapfenbüchse 32 angeordnet ist, die von dem Bandzapfen 12 durchgriffen wird. Mit dem Scharnierteil 30 ist ein flach auf der Flügelfläche aufliegender Befestigungsteil 33 verbunden, der nicht wiedergegebene Verstellmechanismen zur Justierung der horizontalen Lage des Flügels enthält. Das Flügelbandteil 20 ist durch horizontale obere und untere Ebenen 34,35 begrenzt.

Bei der Montage des Bandes 100 wird zunächst das Befestigungsteil 2 mit dem unteren Zapfenlager 7 unter Anziehen der beiden durch ihre strichpunktierte Mittellinie dargestellten Befestigungsschrauben 5 auf der Montagefläche 1 festgelegt.

Soll das Band 100 als sogenanntes zweiteiliges Band verwendet werden, so verbleibt es dabei. Der Flügel mit den Flügelbandteilen 20 wird von oben auf den in die Ausnehmung 9 des unteren Zapfenlagers 7 eingesetzten Bandbolzen eingehängt.

Soll das Band 100 aber als Scharnierband verwendet werden, so ist nach der Montage des Befestigungsteils 2 mit dem unteren Zapfenlager 7 oberhalb des Befestigungsteils 2 das Halteteil 18 angebracht worden, welches durch die Befestigungsschrauben 5, die Haltezapfen 16 und den Stift 29 fixiert ist. Der Flügel mit den Flügelbandteilen 20 wird nunmehr genauso auf den jetzt allerdings längeren Bandbolzen 12 gehängt, wie es bei dem zweiteiligen Band der Fall war. Danach erst wird das weitere, d.h. obere Zapfenlager 27 durch Einschieben längs der Schwalbenschwanzverbindung 19,22 von oben mit dem Halteteil 18 vereinigt. Halteteil 18 und Zapfenlager 27 haben die gleiche Höhe. Wenn die gemäß Fig. 1 richtige Lage erzielt ist, wird vom Innern der Ausnehmung 23 her der radiale Arretierstift 36 eingeschoben, der aus dem oberen Zapfenlager 27 in das Halteteil 18 übergreift und das obere Zapfenlager 27 in der Verschieberichtung sichert. Danach erfolgt die Justierung in der horizontalen Richtung unter Betätigung der Verstellmechanismen des Flügelbandteils 20 durch die durch den Stopfen 37 verschlossene stirnseitige Öffnung hindurch und die Justierung in der vertikalen Richtung durch Betätigung des Gewindestücks 15.

Alle Teile mit Ausnahme der aus Kunststoff bestehenden, den Bandzapfen 12 aufnehmenden Büchsen 11,24 und 32 sind so gestaltet, daß sie aus einem geeigneten Aluminiumwerkstoff stranggepreßt und durch Absägen hergestellt werden können. Erst dadurch, daß die beiden Zapfenlager 7,27 nicht einstückig zusammenhängen, können die Erweiterungen 26 für die verdickten Enden 25 der Bandzapfenbüchsen 11,24 hergestellt werden. Die verdickten Enden 25 haben eine optische Bedeutung, indem sie den "mageren" Bandzapfen 12 in dem bei einem höhenverstellbaren Scharnierband notwendig vorhandenen vertikalen Abstandsraum und auch die unterschiedliche Höhenlage des Flügelbandteils 20 gegenüber dem Rahmenbandteil 10 kaschieren. Die Trennung des Halteteils 18 von dem Befestigungsteil 2 erlaubt die unterschiedliche Verwendung des Befestigungsteils 2, welches also sowohl für ein sogenanntes "zweiteiliges" Band ohne oberes Zapfenlager 27 als auch in der wiedergegebenen Weise für ein sogenanntes dreiteiliges Band, d.h. ein Scharnierband, ohne Änderung eingesetzt werden kann. Außerdem vereinfacht die Trennung das Einhängen des Flügels, indem dieser bei zunächst weggelassenem oberen Zapfenlager 27 auf den Bandzapfen 12 gehängt und das obere Zapfenlager 27 erst nachträglich angebracht werden kann.

In den Fig. 3 bis 7 sind funktionell entsprechende Teile mit den gleichen Bezugszahlen versehen wie in den Fig. 1 und 2.

In der den oberen Bereich der Fig. 1 wiedergegebenen Einzelansicht der Fig. 3 sind gegenüber Fig. 1 zwei Änderungen vorgenommen. Die eine Änderung betrifft den Abdeckstopfen 28', der hier kein Gewinde, sondern Umfangsrippen 51 aufweist, mit denen er sich in der Bandzapfenausnehmung 23 festsetzt. Die andere Änderung betrifft die Ausbildung des radialen Arretierstiftes, mit welchem das obere Zapfenlager 27 vertikal an dem Halteil 18 in seiner Bestimmungsposition festlegbar ist: der Arretierstift ist hier als Gewindestift 36' ausgebildet, der vom Innern der Ausnehmung 23 her betätigbar ist, bevor der Abdeckstopfen 28' eingesetzt wird.

Fig. 4 zeigt eine Fig. 3 entsprechende Ansicht, bei der das Arretierglied am oberen Ende des weiteren Zapfenlagers 27 und des Halteteils 18 nicht als Stift, sondern als Rastkugel 40 ausgebildet ist, die in einer Sackbohrung 38 auf der Rückseite 39 des weiteren Zapfenlagers 27 angeordnet und durch ein nachgiebiges Kunststoffteil 47 hinterlagert ist. Die Rastkugel 40 steht im kräftefreien Zustand um weniger als ihren Radius aus der Rückseite 39 vor, ohne herauszufallen, und schnappt beim Einschieben des weiteren Zapfenlagers 27 in die Schwalbenschwanzverbindung 19,22 unter der Federwirkung des Kunststoffteils 47 in eine durch eine Bohrung gebildete Ausnehmung 41 in der benachbarten Seite des Halteteils 18 ein. Wenn das weitere Zapfenlager 27 seine Endposition erreicht hat, fluchten die Bohrungen 38,41 miteinander.

Bei der Ausführungsform nach Fig. 5 besteht eine erste Änderung gegenüber der nach Fig. 1 darin, daß der Abdeckstopfen 28' und die Bandzapfenbüchse 24' des oberen Zapfenlagers 27 zu einem einstückigen Teil 48 vereinigt sind. Da das Teil 48 eine in der Höhe unveränderliche Position einnimmt, muß eine Vorkehrung getroffen sein, die die Höhenverstellung des Flügelbandteils ermöglicht. Die "Erweiterung" 25 der Fig. 1 ist bei dieser Ausführungsform durch einen Erweiterungsring 49 ersetzt, der bei einer Höhenjustierung des Flügelbandteils 20 gegenüber dem Teil 48 höhenverschiebbar ist ansonsten aber die Funktion der Erweiterung 25 übernimmt.

Das Arretierglied ist bei der Ausführungsform nach Fig. 5 durch einen Indexstift 42 gebildet, der in einer zum Bandzapfen 11 radialen Bohrung 43 am oberen Ende des weiteren Zapfenlagers 27 geführt ist, die bis in die Bandzapfenausnehmung 23 durchgeht. Wenn das weitere Zapfenlager 27 sich in Position befindet, fluchtet mit der Bohrung 43 eine durch eine Bohrung gebildete Ausnehmung 44 auf der dem weiteren Zapfenlager 27 zugewandten Seite des Halteteils 18. Bei der Montage des weiteren Zapfenlagers 27 sitzt der Indexstift 42 in der Bohrung 43 und steht zunächst über die Rückseite 39 des weiteren Zapfenlagers 27 nicht vor, während er mit dem anderen Ende in die Bandzapfenausnehmung 23 vorragt. Wenn das weitere Zapfenlager 27 in Position gebracht ist, wird das Teil 48 von oben eingedrückt und verschiebt dabei den Indexstift 42 gemäß Fig. 5 nach links, so daß er in die Ausnehmung 44 eingreift und die Teile 27 und 18 in der Vertikalrichtung aneinander arretiert. Der Indexstift 42 wird in der Arretierstellung an einem Zurückweichen durch das Teil 48 gehindert.

In den Fig. 5 und 6 ist eine gegenüber Fig. 1 abgewandelte Festlegung des Halteteils 18 an dem Befestigungsteil 2 wiedergegeben. Statt des Fixierstifts 29 ist hier ein Formkörper 45 in Gestalt eines Doppelzylinders vorgesehen, dessen beide Einzelzylinder 45' und 45'' parallel zueinander und längs eines Mantelbereichs miteinander einstückig verbunden sind. Der Formkörper 45 greift in zwei einander und zu den Endflächen 17,17' parallele sowie zu der Rückseite 4 senkrecht Sackbohrungen 46',46'' auf der Rückseite 4 des Befestigungsteils 2 bzw. des Halteteils 18 ein, die die Endflächen 17,17' anschneiden. Der Formkörper 45 und die Sackbohrungen 46',46'' haben also den Querschnitt einer "8", so daß bei eingesetztem Formkörper 45 das Halteteil 18 sowohl parallel zu seiner Endfläche 17' als auch senkrecht dazu an dem Befestigungsteil 2 festgelegt ist.

Statt des Formkörpers 45 kann auch eine Scheibenfeder 37 (auch Woodruff-Keil genannt) vorgesehen sein, deren Scheibenebene parallel zur Achse des Bandzapfens 12 und senkrecht auf der Rückseite 4 steht. Die Scheibenfeder 37 greift in eine entsprechende halbkreisförmige Ausnehmung in den Teilen 2 und 18 ein und legt diese parallel zu den Endflächen 17,17' aneinander fest, ohne jedoch eine Verbindung in Achsrichtung des Bandzapfens 12 zu bewirken.

## Patentansprüche

1. Band für Türen, Fenster und dergleichen, mit einem Rahmenbandteil (10), welches
ein streifenförmiges, vertikales, mit der Rückseite (4) auf der Montagefläche (1) des Rahmens anzubringendes und durch Befestigungsschrauben (5) dort befestigbares Befestigungsteil
und ein mit dem Befestigungsteil (2) verbundenes, horizontal davon vorspringendes Zapfenlager (7) umfaßt,
mit einem Flügelbandteil (20), welches mit einem Scharnierteil (30) auf dem Zapfenlager (7) vor dem Befestigungsteil (2) angeordnet ist,
mit einem Bandzapfen (12), der das Scharnierteil (30) und das Zapfenlager (7) vertikal durchgreift und um den das Flügelbandteil (20) gegenüber dem Rahmenbandteil (10) schwenkbar ist,
und mit einem weiteren Zapfenlager (27), welches mit dem oberen Ende des Befestigungsteils (2) verbindbar ist und in welches das aus der Oberseite des Scharnierteils (30) hervorstehende obere Ende des Bandzapfens (12) eingreift,
dadurch gekennzeichnet,
daß ein Halteteil (18) vorgesehen ist,
welches das Befestigungsteil (2) nach oben fortsetzt,
bei am Rahmen montiertem Befestigungsteil (2) anbringbar ist,
in der Horizontalebene an dem Befestigungsteil (2) fixiert ist
und durch mindestens eine eigene Befestigungschraube (5) mit dem Rahmen verbindbar ist,
und daß das weitere Zapfenlager (27) über eine nach dem Einhängen des Flügels herstellbare formschlüssige Verbindung mit dem Halteteil (18) verbindbar ist.

2. Band nach Anspruch 1, dadurch gekennzeichnet, daß die Verbindung eine Schwalbenschwanzverbindung (19,22) mit zum Bandzapfen (12) paralleler Schieberichtung ist.

3. Band nach Anspruch 1 oder 2, dadurch gekennzeichnet, daß das Halteteil (18) und das weitere Zapfenlager (27) gleiche Höhe aufweisen.

4. Band nach Anspruch 2 oder 3, dadurch gekennzeichnet, daß am oberen Ende des Halteteils (18) und des weiteren Zapfenlagers (27) ein von dem weiteren Zapfenlager (27) aus in das Halteteil (18) eingreifendes Arretierglied zur Fixierung des weiteren Zapfenlagers (27) in Schieberichtung vorgesehen ist.

5. Band nach Anspruch 4, dadurch gekennzeichnet, daß das Arretierglied als zur Bandzapfenausnehmung (23) des weiteren Zapfenlagers (27) radialer, von der Bandzapfenausnehmung (23) aus einsetzbarer, von dem weiteren Zapfenlager (27) in das Halteteil (18) durchgehender Arretierstift (36,36') ausgebildet ist.

6. Band nach Anspruch 5, dadurch gekennzeichnet, daß der Arretierstift (36) als Paßstift ausgebildet ist.

7. Band nach Anspruch 5, dadurch gekennzeichnet, daß der Arretierstift (36') als Schraubstift ausgebildet ist.

8. Band nach Anspruch 4, dadurch gekennzeichnet, daß das Arretierglied als in einer Sackbohrung (38) in der dem Halteteil zugewandten Rückseite (39) des weiteren Zapfenlagers (27) untergebrachte, federnd hinterlagerte Rastkugel (40) ausgebildet ist, die bei in Position befindlichem weiteren Zapfenlager (27) in eine gegenüberliegende Ausnehmung (41) des Halteteils (18) einschnappbar ist.

9. Band nach Anspruch 4, dadurch gekennzeichnet, daß das Arretierglied als in einer bis in die Bandzapfenausnehmung (23) durchgehenden Bohrung (43) in der dem Halteteil (18) zugewandten Rückseite (39) des weiteren Zapfenlagers (27) geführter Indexstift (42) ausgebildet ist, der durch einen in die Bandzapfenausnehmung (23) einsetzbaren Abdeckstopfen (28,28',28'') bei in Position befindlichem weiteren Zapfenlager (27) in eine gegenüberliegende Ausnehmung (44) des Halteteils (18) eindrückbar ist.

10. Band nach einem der Ansprüche 1 bis 9, dadurch gekennzeichnet, daß der Abdeckstopfen (28'') für die obere Bandzapfenausnehmung (23) und die obere Bandzapfenbüchse (24') als einstückiges Teil (48) ausgebildet ist.

11. Band nach einem der Ansprüche 1 bis 10, dadurch gekennzeichnet, daß das Halteteil (18) und das Befestigungsteil (2) auf den einander zugewandten Seiten in horizontalen ebenen Endflächen (17,17') begrenzt und durch mindestens ein Fixierglied in der horizontalen Ebene aneinander fixiert sind.

12. Band nach Anspruch 11, dadurch gekennzeichnet, daß das Fixierglied durch einen von dem Befestigungsteil (2) in das Halteteil (18) übergreifenden vertikalen Stift (29) gebildet ist.

13. Band nach Anspruch 11, dadurch gekennzeichnet, daß das Fixierglied durch eine von dem Befestigungsteil (2) in das Halteteil (19) übergreifende, mit der Scheibenebene zu den Endflächen (17,17') senkrechte und zum Bandzapfen (12) radiale Scheibenfeder (37) gebildet ist.

14. Band nach Anspruch 11, dadurch gekennzeichnet, daß das Fixierglied durch einen Formkörper (45) in Gestalt eines einstückigen Doppelzylinders gebildet ist, dessen einzelne Zylinder (45',45'') in zu der Rückseite (4) des Befestigungsteils (2) senkrechte, den Endflächen (17,17') des Befestigungsteils (2) bzw. Halteteils (18) benachbarte und diese ausschneidende Bohrungen (46',46'') eingreifen.

## Claims

1. Hinge for doors, windows or the like, with
a frame hinge component (10), which
includes a strip-shaped vertical attachment member designed to have its rear face (4) engaged against the mounting face (1) of the frame and secured there by attachment screws (5)
and a pin mounting (7) connected to the attachment member (2) and projecting horizontally from it,
with a flap hinge component (20) which is arranged in front of the attachment member (2) with a hinge portion (30) on the hinge mounting (7),
with a hinge pin (12) which passes vertically through the hinge portion (30) and the pin mounting (7) and by means of which the flap hinge component (20) can pivot with respect to the frame hinge component (10),
and with a further pin mounting (27) which can be connected to the upper end of the attachment member (2) and in which the upper end of the hinge pin (12) projecting from the upper part of the hinge component (30) engages,
characterised in that,
there is provided a retaining member (18),
which forms a continuation of the attachment member (2) in an upward direction,
which can be mounted on the attachment member (2) when the latter is mounted on the frame,
is located in the horizontal plane on the attachment member (2)
and can be connected to the frame by at least one attachment screw (5) of its own,
and that the further hinge mounting (27) can be connected to the retaining member (18) through a mechanically inter-engaging connection that can be produced after the flap has been hung.

2. Hinge according to Claim 1, characterised in that, the connection is a dovetail connection (19, 22) with a direction of sliding which is parallel to the hinge pin (12).

3. Hinge according to Claim 1 or 2, characterised in that, the retaining member (18) and the further pin mounting (27) are of equal height.

4. Hinge according to Claims 2 or 3, characterised in that a locking or retaining member for locating the further pin mounting (27) in the direction of sliding is provided at the upper end of the retaining member (18) and of the further pin mounting (27), engaging from the further pin mounting (27) and into the retaining member (18).

5. Hinge according to Claim 4, characterised in that, the retaining member is in the form of a locating peg (36, 36') passing from the further pin mounting (27) into the retaining member (18) and insertable radially with respect to the hinge pin recess (23) of the further hinge mounting (27) outwards from the hinge pin recess (23).

6. Hinge according to Claim 5, characterised in that, the locating peg (36) is in the form of a tight-fitting pin.

7. Hinge according to Claim 5, characterised in that, the locating peg (36') is in the form of a screwed pin.

8. Hinge according to Claim 4, characterised in that, the locating member is in the form of a resiliently backed detent ball (40), mounted in a blind bore (38) in the rear face of the further pin mounting (27) which faces towards the retaining member, the ball being capable of snapping into an opposing recess (41) in the retaining member (18) when the further pin mounting (27) is in position.

9. Hinge according to Claim 4, characterised in that, the locating member is in the form of an index peg (42) guided in a bore (43) passing through as far as the hinge pin recess (23) in the rear face (39) of the further pin mounting (27) which faces towards the retaining member (18), the index peg being capable of being pushed by a closure plug (28, 28', 28'') insertable into the hinge pin recess (23) when the further pin mounting (27) is in position, into an aligned recess (44) in the retaining member (18).

10. Hinge according to one of Claims 1 to 9, characterised in that, the closure plug (28'') for the upper hinge pin recess (23) and the upper hinge pin bush (24') are in the form an integral one-piece member (48).

11. Hinge according to one of Claims 1 to 10, characterised in that the retaining member (18) and the attachment member (2) are bounded at the mutually facing surfaces by horizontal flat end faces (17, 17') and are located in relation to one another in the horizontal plane by at least one locating member.

12. Hinge according to Claim 11, characterised in that the locating member is formed by a vertical peg (29) extending through from the attachment member (2) into the retaining member (18).

13. Hinge according to Claim 11, characterised in that the locating member is formed by a sliding key (37) engaging through from the attachment member (2) into the retaining member (19) with the plane of sliding perpendicular to the end faces (17, 17') and radial with respect to the hinge pin (12).

14. Hinge according to Claim 11, characterised in that, the locating member is formed by a shaped body (45) in the form of a one-piece double cylinder of which the individual cylinders (45', 45'') engage in bores (46', 46'') perpendicular to the rear face (4) of the attachment member (2), adjacent the end faces (17, 17') of the attachment member (2) and retaining member (18) and intersecting those faces.

## Revendications

1. Paumelle de portes, fenêtres ou analogues comprenant une partie de paumelle de dormant (10) qui, comprend une pièce de fixation en forme de bande, verticale, qui se monte sur la face arrière (4) de la surface de montage (1) du dormant et y est fixée par des vis (5),
- et un palier de broche (7), relié à la pièce de fixation (2) et venant horizontalement en saillie par rapport à celle-ci,
- une partie de paumelle de battant (20) prévue avec une partie de charnière (30) sur le palier de broche (7) devant la pièce de fixation (2),
- une broche de paumelle (12) qui traverse verticalement la partie de charnière (30) et le palier de broche (7) et autour de laquelle peut pivoter la partie de paumelle (20) du battant par rapport à la partie de paumelle (10) du dormant,
et un autre palier à broche (27) qui peut être relié à l'extrémité supérieure de la pièce de fixation (2) et qui reçoit l'extrémité supérieure en saillie de la broche (12) par rapport à la face supérieure de la partie de charnière (30),
caractérisée par une pièce de retenue (18),qui prolonge la pièce de fixation (2) vers le haut, se monte sur la pièce de fixation (2) du dormant, et se fixe dans le plan horizontal sur la pièce de fixation (2), qui peut être reliée au dormant par au moins une propre vis de fixation (5), et en ce que l'autre palier de broche (27) peut être relié à la pièce de retenue (18) par une liaison par la forme réalisée après l'accrochage du battant.

2. Paumelle selon la revendication 1, caractérisée en ce que la liaison est une liaison à queue d'aronde (19, 22) dont la direction de coulissement est parallèle à la broche (12).

3. Paumelle selon la revendication 1 ou 2, caractérisée en ce que la pièce de retenue (18) et l'autre palier à broche (27) ont la même hauteur.

4. Paumelle selon la revendication 2 ou 3, caractérisée en ce que l'extrémité supérieure de la pièce de retenue (18) et l'autre palier à broche (27) sont munis d'un organe de fixation venant prendre dans l'autre partie de palier (27) à partir de la pièce de fixation (18) pour bloquer l'autre palier de broche (27) dans la direction de coulissement.

5. Paumelle selon la revendication 4, caractérisée en ce que l'organe de blocage est en forme de broche de blocage (36, 36') qui se place radialement à partir de la cavité (23) de la broche de paumelle de l'autre palier à broche (27), dans la pièce de retenue (18).

6. Paumelle selon la revendication 5, caractérisée en ce que la broche de blocage (36) est une goupille.

7. Paumelle selon la revendication 5, caractérisée en ce que la broche de blocage (36') est une tige filetée.

8. Paumelle selon la revendication 4, caractérisée en ce que l'organe de blocage est une bille d'encliquetage (40) avec un appui élastique arrière, dans un perçage borgne (38) dans la face arrière (39) tournée vers la pièce de fixation, cette bille pouvant s'encliqueter dans une cavité (41) de la pièce de retenue (18) en regard, lorsque l'autre palier à broche (27) est en position.

9. Paumelle selon la revendication 4, caractérisée en ce que l'organe de blocage est une broche d'indexage (42) guidée jusque dans le perçage (43) traversant la cavité de réception de broche (23) de la paumelle, dans la face arrière (39) tournée vers la pièce de retenue (18) de l'autre palier à broche (27), cette broche d'indexage pouvant être engagée dans une cavité (44) en regard, dans la pièce de retenue (18) lorsque l'autre palier à broche (27) est en position, par un bouchon de recouvrement (28, 28', 28") susceptible d'être placé dans la cavité (23) de la broche de paumelle.

10. Paumelle selon l'une des revendications 1 à 9, caractérisée en ce que le bouchon de recouvrement (28") de la cavité supérieure (23) de la broche de paumelle et la douille supérieure de broche de paumelle (24') sont réalisés sous la forme d'une seule pièce (48).

11. Paumelle selon l'une des revendications 1 à 10, caractérisée en ce que la pièce de retenue (18) et la pièce de fixation (2) sont délimitées par leurs faces en regard, par des surfaces d'extrémité (17, 17') planes, horizontales, et sont bloquées l'une par rapport à l'autre dans le plan horizontal par au moins un organe de blocage.

12. Paumelle selon la revendication 11, caractérisée en ce que l'organe de blocage est constitué par une tige verticale (29) venant prendre de la pièce de fixation (2) dans la pièce de retenue (18).

13. Paumelle selon la revendication 11, caractérisée en ce que la pièce de fixation est constituée par une clavette en forme de rondelle (37) passant de la pièce de fixation (2) dans la pièce de retenue (18), le plan de la rondelle étant perpendiculaire aux surfaces d'extrémité (17, 17') et la clavette (37) étant radiale par rapport à la broche de paumelle (12).

14. Paumelle selon la revendication 11, caractérisée en ce que l'organe de blocage est constitué par une pièce (45) en forme de double cylindre en une seule pièce, dont les cylindres élémentaires (45', 45") viennent prendre dans des perçages (46', 46") voisins et échancrés perpendiculaires à la face arrière (4) de la pièce de fixation (2), dans les surfaces d'extrémité (17, 17') de la pièce de fixation (2) ou de la pièce de retenue (18).
